# EUROPÄISCHE PATENTANMELDUNG

(11) **EP 0 031 074 A1**
(43) Veröffentlichungstag der Anmeldung: **01.07.1981**
(21) Anmeldenummer: 80107766.0
(22) Anmeldetag: 10.12.1980
(51) Int. Cl.: B63B 35/72

(54) **Stehsegelgerät**

(30) Priorität: 24.12.1979 DE 2952301; 06.06.1980 DE 3021336
(71) Anmelder: Schliebs, Hans-Joachim, D-7600 Offenburg (DE)
(72) Erfinder: Schliebs, Hans-Joachim, D-7600 Offenburg (DE)
(74) Vertreter: Holzhäuser, Peter Karl, Dr.-Ing.

(57) **Zusammenfassung**

Stehsegelgerät mit einem Segel (5), welches mit Hilfe eines Universalgelenkes (7) am Surfbrett (2) befestigbar ist und vom Benutzer mit Hilfe von mindestens einer Griffstange (8,9) gehandhabt wird.

Das Segel wird von einem Umfangsrahmen (6) gehalten, der ein oberes Ende aufweist, von dem aus sich obere Rahmenteile und entsprechende Segelkanten bis etwa zur Griffstange bogenförmig erstrecken, von wo aus untere Rahmenteile und die entsprechenden Segelkanten wieder zum Universalgelenk hin aufeinander zulaufen.

Mit Hilfe eines verstellbaren Distanzhalters (19) bzw. Spann-elementes lässt sich das Segel unterschiedlich profilieren. Das Segel kann schliesslich einstückig sein oder aus einem Obersegel und einem Untersegel mit einem dazwischen befindlichen Sichtspalt bestehen.

## Beschreibung

Die Erfindung betrifft ein Stehsegelgerät (Windsurfer) mit einem Surfbrett und einem Segel, das mit Hilfe eines Universalgelenkes am Surfbrett allseitig frei drehbar und schwenkbar befestigt ist und vom Benutzer mit Hilfe von mindestens einer Griffstange (Griffspiere) gesteuert wird.

Derartige Stehsegelgeräte sind grundsätzlich bekannt und erfreuen sich großer Beliebtheit. Nachteilig ist, daß es verhältnismäßig schwer ist, gegen die Windrichtung zu segeln bzw. Höhe zu gewinnen. Der Erfindung liegt daher die Aufgabe zugrunde, die Fahreigenschaften des Stehsegelgerätes derart zu verbessern, daß es mit geringerem Kraftaufwand gegen den Wind und vor allem auch höher am Wind gefahren werden kann als die bekannten Stehsegelgeräte.

Zur Lösung dieser Aufgabe sieht die Erfindung vor, daß die Segelfläche zu ihrer Hochachse symmetrisch ist und von oben aus bogenförmig voneinander weg laufende Segelkanten (Lieken) aufweist, an die sich zum Universalgelenk bzw. Segelhals hin wieder aufeinanderzu laufende Segelkanten (Lieken) anschließen, daß ferner das Segel von einem Umfangsrahmen gehalten ist und daß die Griffstange (Griffspiere) mit ihren beiden freien Enden an dem Umfangsrahmen drehbar bzw. schwenkbar befestigt ist.

Der Umfangsrahmen verläuft längs der gesamten Kontur des Segels, so daß dieses allseitig von Rahmenteilen (Rahmenspieren) gehalten ist und sich daher außerordentlich straff spannen läßt. Zusammen mit der erfindungsgemäßen Segelform bzw. Segelfläche ergibt sich dadurch die Mög- ₗichkeit sehr hoch am Wind bzw. gegen die Wind zu surfen.

Vorzugsweise ist ferner mindestens ein verstellbarer,den Abstand zwischen den Rahmenteilen (Rahmenspieren) ver- ändernder Distanzhalter vorgesehen, wodurch eine Änderung der Profilierung des Segels erreichbar ist. Das Segel kann daher jederzeit optimal eingestellt (profilier) werden.

Weitere Merkmale der Erfindung gehen aus der Beschreibung und den Ansprüchen im Zusammenhang mit der Zeichnung! hervor.

Die Erfindung wird nachstehend anhand von Ausführungsbeispielen, die in der Zeichnung dargestellt sind, näher beschrieben. Dabei zeigen:
Fig. 1 eine Seitenansicht eines erfindungsgemäßen Stehsegelgerätes;
Fig. 2 einen Schnitt längs der Linie II - II in Fig. 1;
Fig. 3 eine Ansicht einer abgewandelten Ausführungsform und
Fig. 4 eine Einzelheit in größerem Maßstab längs der Linie IV - IV in Fig. 3.

Ein erfindungsgemäßes Stehsegelgerät 1 (Widsurfer) gemäß Figur 1 umfaßt ein Surfbrett 2 mit einem Schwert 3 und einer Finne 4 sowie einem Segel 5 (unverstagt). Das Segel 5 ist von einem Umfangsrahmen 6 gehalten, der sich längs der Außenkontur des Segels 5 erstreckt. Die Befestigung des Segels 5 am Umfangsrahmen 6 erfolgt beispielsweise mit Hilfe von Segeltaschen.

Zur Lagerung von Segel 5 und Umfangsrahmen 6 am Surfbrett 2 dient ein allseitig frei schwenkbares sowie um die Hochachse frei drehbares, grundsätzlich bekanntes Universalgelenk 7 (Kardan- oder Gummigelenk). Mindestens eine Griffstange 8 (Griffspiere) ist ferner auf mindestens einer Seite des Segels 5 zum Halten durch den Benutzer vorgesehen, doch sind vorzugsweise Griffstangen 8 und 9 auf beiden Seiten des Segels 5 angeordnet und zweckmäßigerweise starr miteinander verbunden.

Der in sich geschlossene Umfangsrahmen 6 besteht aus mehreren, länglichen, stangenförmigen Rahmenteilen (Rahmenspieren) 10, 11, 12 und 13, die bei dem Ausführungsbeispiel gemäß Figur 1 etwa in der Höhe der Griffstangen 8, 9 bzw. deren Befestigungsstellen schräg nach unten unter Bildung eines Dreieckes oder auch eines Trapezes (siehe strichpunktierte Linie in Figur 3) zum Universalgelenk 7 sowie bogenförmig nach oben verlaufen. Vorzugsweise ist das Segel 5 mit einer Spitze 14 versehen. Bezogen auf eine mittlere, durch das Universalgelenk und die Spitze 14 führende Hochachse 15 sind das Segel 5 bzw. die Segelfläche und der Umfangsrahmen 6 symmetrisch gestaltet. Ferner bilden vorzugsweise die beiden in Figur 1 links von der Hochachse 15 befindlichen Rahmenteile 10 und 12 und die beiden rechts von der Hochachse befindlichen Rahmenteile 11 und 13 im Bereich ihrer Übergangsstellen mehr oder weniger ausgeprägte, leicht abgerundete Ecken 16 bzw. 17 miteinander. Die Rahmenteile 10 und 11 sind vorzugsweise geradlinig, sie können jedoch auch leicht konkav oder konvex gebogen sein (nicht dargestellt). Ein Mast ist nicht vorgesehen.

Zu beiden Seiten der Hochachse 15 verlaufen die Rahmen- teile bzw. vorzugsweise die beiden oberen Rahmenteile 12 und 13 gemäß Figur 1 über eine gewisse Höhe H parallel zueinander (Parallelität in Figur 1 und 3 nicht dargestellt) und weisen jeweils im gleichen Abstand voneinander mehrere Befestigungsstellen 18 für die Griffstangen 8 und 9 auf, so daß diese wahlweise in unterschiedlichen Höhen am Umfangsrahmen 6 angebracht werden können.

Die Befestigungsstellen 18 sind beispielsweise Bohrungen in den Rahmenteilen und dienen ferner auch zur Befestigung von mindestens einem in seiner Länge veränderbaren Distanz- halter 19. Durch diesen Distanzhalter 19 wird erreicht, daß der Abstand der Rahmenteile bzw. der einander gegenüberliegenden Befestigungsstellen 18 am Umfangsrahmen 6 veränderbar ist, womit eine Veränderung der Profilierung des Segels erreicht wird.

Der Distanzhalter 19 besteht aus einer Stange 20 mit gegenläufigen Gewinden 21 auf ihren freien Enden 22 bzw. 23 und zwei auf den freien Enden 22, 23 angeordneten Kopfstücken 24, 25. Diese Kopfstücke 24, 25 weisen jeweils einen zylinderförmigen Teil 26 mit einem Innengewinde 27 derart auf, daß sich die beiden Kopfstücke 24, 25 bei Drehung der Stange 20 um ihre Längsachse entweder jeweils voneinander entfernen oder aufeinanderzu bewegen.

An seinem der Zylinderöffnung 28 abgewandten Ende weist jedes Kopfstück 24, 25 ein gabelförmiges Teil 29 auf, das aus zwei Laschen 30, 31 besteht, die das im Befeich der Befestigungsstelle 18 des Umfangsrahmens 6 befindliche Rahmenteil umgreifen bzw. zwischen sich aufnehmen. Ein Lagerbolzen 32 durchgreift Bohrungen 33, 34 in den beiden Laschen 30, 31 sowie die als Bohrung ausgebildete Befestigungsstelle 18 im Umfangsrahmen 6. Durch eine Mutter oder einen Splint 35 ist der Lagerbolzen 32 gesichert. Die Achse 36 des Lagerbolzens 32 und entsprechend die Achsen der als Befestigungsstellen dienenden Lagerbohrungen 18 im Umfangsrahmen 6 stehen senkrecht zum Segel 5 bzw. der Segelfläche. Ferner steht die Achse 36 senkrecht auf der Achse 37 der Stange 20 des Distanzhalters 19, sodaß jedes Kopfstück 24, 25 in der Ebene des Segels 5 bzw. parallel zu dieser Ebene am Umfangsrahmen 6 schwenkbar gehalten ist.

Gemäß einer vereinfachten Ausführungsform kann der Distanzhalter 19 unmittelbar als Griffstange dienen. Die beiden Griffstangen 8 und 9 sind dann nicht erforderlich.

Die Befestigung und schwenkbare Lagerung der Griffstangen 8, 9 erfolgt bei dem dargestellten Ausführungsbeispiel unmittelbar auf dem Distanzhalter 19 bzw. auf der Stange 20 bzw. außen auf den zylinderförmigen Teilen 26 der beiden Kopfstücke 24, 25. Hierzu weisen die Griffstangen 8, 9 an ihren Enden Lagerteile 38, 39 mit jeweils einer Lagerbohrung 40 auf.

Der zylinderförmige Teil 26 an jedem Kopfstück 24, 25 durchgreift die Lagerbohrung 40, so daß die Griffstangen 8, 9 nicht nur um die Achse 37 des Distanzhalters 9 frei verschwenkbar sind, sondern die Teile auch in Längsrichtung relativ zueinander verschiebbar sind.

In Figur 2 ist die Griffstange 9 nur gestrichelt dargestellt, weil die Verwendung einer einzigen Griffstange 8 grundsätzlich ausreichend ist. Die Griffstange 8 und der zur Ausübung seiner Funktion zu drehende Distanzhalter 19 befinden sich dann ständig auf der einen Seite des in Figur 2 strichpunktiert angedeuteten Segels 5.

Werden Griffstangen 8 und 9 auf beiden Seiten eines Segels benutzt, so sind die Enden 41, 42 der Griffstangen 9 ebenfalls mit den Lagerteilen 38, 39 verbunden.

Es ist nicht zwingend notwendig, daß die Griffstangen und der Distanzhalter 19 an ein- und denselben Befestigungsstellen 18 am Umfangsrahmen 6 befestigt sind. Zweckmäßig ist, daß der Distanzhalter 19 parallel zu den Griffstangen 8, 9 liegt.

Das Segel 5 gemäß Figur 1 ist vorzugsweise einstückig. Die Segelfläche besteht im unteren Teil aus einer auf der Spitze stehenden, dreieckigen Segelfläche 43 und einer oberen Segelfläche 44 mit zur Spitze 14 entsprechend den Rahmenteilen 12, 13 bogenförmig verlaufenden Segelkanten (Lieken).

In Höhe der Griffstangen 8 und 9 können am Segel 5 Halteschlaufen 45, 46 angebracht sein, mit deren Hilfe die Profilierung des Segels 5 ebenfalls beeinflußbar ist.

Das in Figur 3 dargestellte Ausführungsbeispiel unterschei det sich von der Ausführungsform gemäß Figur 1 dadurch, daß das Segel zweiteilig ist und aus einem annähernd dreieckigen Untersegel 47 und einem im Abstand darüber angeordneten Obersegel 48 besteht. Hierdurch läßt sich beispielsweise in Kopfhöhe des Benutzers ein breiter, horizontal liegender Sichtspalt bzw. ein Fenster 49 schaffen, das eine ungehinderte Sicht erlaubt.

Zwischen dem Untersegel 47 und dem Obersegel 48 ist ferner ein Spannelement 50 vorzugsweise in Gestalt von mindestens einem Zugseil vorgesehen, durch das es mög- lich ist, die einander gegenüberliegenden, rechtwinklig zu der Hochachse 15 des Umfangsrahmens 6 verlaufenden segelkanten 51, 52 (Lieken) von Untersegel 47 und Obersegel 48 in vertikaler Richtung in einer mehr oder weniger, beliebig stark gespannten Lage zu halten. Das Zugseil 50 ist durch in Figur 3 nicht dargestellte Ösen geführt und verläuft zwischen den beiden Segelkanten 51, 52 bei- spielsweise W-förmig.

Der Umfangsrahmen 6 kann insbesondere im Bereich der Befestigungsstellen 18 für die Griffstangen 8, 9 durch eine Hülse 53 bzw. einen hülsenförmigen Körper 53 verstärkt sein, der zugleich auch als mögliches Verbindungselement für die Rahmenteile 10 und 12 bzw. 11 und 13 dient. Im Bereich der Spitze 14 verbindet ein Halteteil 54 die Rahmenteile 12 und 13 und im Bereich des Universalgelenkes 7 ist ein Verbindungselement 55 vorgesehen, um eine sichere Befestigung der beiden Rahmenteile 10 und 11 am Universalgelenk 7 herzustellen.

Das Halteteil 54 und das Verbindungselement 55 können Gelenke sein, so daß die Rahmenteile um senkrecht zur Segelfläche stehende Achsen 56 bzw. 57 relativ zueinander bewegbar sind.

Ein Anschlag 55 a auf dem zylinderförmigen Teil 26 der Kopfstücke 24, 25 stellt sicher, daß die Stange 20 des Distanzhalters 19 nicht aus dem Kopfstück 24, 25 herausgedreht werden kann.

Es versteht sich, daß noch mannigfache Variationen und Änderungen vorgenommen werden können, ohne von dem grundsätzlichen Erfindungsgedanken abzuweichen. So ist es beispielsweise möglich, die Stange 20 des Distanzhalters 19 durch eine Hülse mit Innengewinden an ihren Enden zu ersetzen und anstelle der zylinderförmigen Teile 26 an den Kopfstücken 24, 25 Gewindebolzen vorzusehen. Ferner kann der Abstand der Rahmenteile auch noch dadurch jeweils beliebig verändert werden, daß die Griffstangen 8, 9 selbst in ihrer Länge veränderbar gestaltet sind.

Der Umfangsrahmen 6 ist im Querschnitt rohrförmig, er kann grundsätzlich aber auch ein anderes Profil aufweisen.

Die Segeltaschen 58, 59 nehmen die Rahmenteile mit sehr viel Spiel auf. Ihre Breite B beträgt das 5- bis 10-fache der Stärke der Rahmenteile. (Die Darstellung in Figur 1 ist nicht maßstäblich).

Nach Art eines Windsurfer-Riggs ist das Segel 5 bzw. 47, 48 sowohl als Schratsegel als auch als Rahsegel zu benutzen.

Zur Erzielung optimaler Fahreigenschaften ist die Lage des Schwertes 3 und des Universalgelenkes 7 am Surfbrett 2 an die symmetrische Form des Segels sowie an den sich aufgrund der Segelform ergebenden, hauptsächlichen Standplatz des Benutzers angepaßt.

Ein Distanzhalter kann schließlich auch aus teleskopartig ohne Verwendung von Gewinden zusammenschiebbaren und auf verschiedenen Längen arretierbaren, stangen- bzw. hülsenförmigen Teilen bestehen. Die Erfindung ist daher nicht auf die konkret dargestellten und beschriebenen Ausführungsbeispiele beschränkt.

## Patentansprüche

1. Stehsegelgerät mit einem Surfbrett und einem. Segel, das mit Hilfe eines Universalgelenkes am Surfbrett allseitig frei drehbar und schwenkbar befestigbar ist und vom Benutzer mit Hilfe von mindestens einer Griffstange (Griffspiera) steuerbar ist, dadurch gekennzeichnet, daß die Segelfläche zu ihrer Hochachse (15) symmetrisch ist und von oben aus bogenförmig voneinanderweg laufende Segelkanten (Lieken) aufweist, an die sich zum Universalgelenk (7) bzw. Segelhals hin wieder aufeinanderzu laufende Segelkanten anschließen, daß ferner das Segel (5, 47 bzw. 48) von einem Umfangsrahmen (6) gehalten ist und daß die Enden der Griffstange (8, 9) an dem Umfangsrahmen (6) schwenkbar befestigt sind.

2. Stehsegelgerät nach Anspruch 1, dadurch gekennzeichnet, daß Griffstangen (8, 9) auf beiden Seiten des Segels (5 , 47, 48) angeordnet und mit ihren Enden (41, 42) miteinander verbunden sowie am Umfangsrahmen (6) schwenkbar gelagert sind

3. Stehsegelgerät nach Anspruch 1, dadurch gekennzeichnet, daß mindestens ein in seiner Länge veränderbarer Distanzhalter (19) zur Veränderung des Abstandes von Rahmenteilen vorgesehen ist.

4. Stehsegelgerät nach Anspruch 1, dadurch gekennzeichnet, daß der Distanzhalter (19) zur Veränderung seiner Länge drehbar ist.

5. Stehsegelgerät nach Anspruch 1, dadurch gekennzeichnet, daß der Distanzhalter (19) mehrteilig ist.

6. Stehsegelgerät nach Anspruch 1, dadurch gekennzeichnet, daß der Distanzhalter (19) Kopfstücke (24, 25) aufweist, die schwenkbar am Umfangsrahmen (6) angelenkt sind.

7. Stehsegelgerät nach Anspruch 1, dadurch gekennzeichnet, daß der Distanzhalter (19) parallel zu der bzw. den Griffstangen (8, 9) angeordnet ist.

8. Stehsegelgerät nach Anspruch 1, dadurch gekennzeichnet, daß der Distanzhalter (19) zwischen den Griffstangen (8, 9) angeordnet ist.

9. Stehsegelgerät nach Anspruch 1, dadurch gekennzeichnet, daß die Griffstange (8) bzw. die Griffstangen (8, 9) auf dem Distanzhalter (19) um dessen Achse (37) schwenkbar gelagert ist bzw. sind.

10. Stehsegelgerät nach Anspruch 1, dadurch gekennzeichnet, daß das Segel (5 bzw. 47, 48) eine Spitze (14) aufweist.

11. Stehsegelgerät nach Anspruch 1, dadurch gekennzeichnet, daß das Segel zweiteilig ist und aus einem Untersegel (47) und einem im Abstand darüber angeordneten Obersegel (48) besteht.

12. Stehsegelgerät nach Anspruch 1, dadurch gekennzeichnet, daß ein Spannelement (50) zwischen dem Untersegel (47) und dem Obersegel (48) vorgesehen ist.

13. Stehsegelgerät nach Anspruch 1, dadurch gekennzeichnet, daß das Spannelement (50) ein Zugseil ist.

14. Stehsegelgerät nach Anspruch 1, dadurch gekennzeichnet, daß die beiden vom Universalgelenk (7) schräg nach oben führenden Rahmenteile (10, 11) entsprechend den Segelkanten (Lieken) gradlinig sind.

15. Stehsegelgerät nach Anspruch 1, dadurch gekennzeichnet, daß die beiden vom Universalgelenk (7) schräg nach oben führenden Rahmenteile (10, 11) bogenförmig sind.

16. Stehsegelgerät nach Anspruch 1, dadurch gekennzeichnet, daß die untere Segelfläche annähernd dreieckig ist.

17. Stehsegelgerät nach Anspruch 1, dadurch gekennzeichnet, daß die Rahmenteile (10, 11, 12, 13) in Segeltaschen (58, 59) angeordnet sind und daß die Segeltaschen (58, 59) die Rahmenteile (10 - 13) mit viel Spiel umgeben.
